# EUROPÄISCHE PATENTSCHRIFT

(11) **EP 2 219 991 B1**
(45) Veröffentlichungstag und Bekanntmachung des Hinweises auf die Patenterteilung: **22.05.2013**
(21) Anmeldenummer: 08854483.8
(22) Anmeldetag: 28.11.2008
(51) Int. Cl.: B67B 3/20

(54) **VORRICHTUNG UND VERFAHREN ZUM ÖFFNEN ODER VERSCHLIESSEN VON BEHÄLTNISSEN MITTELS SCHRAUBVERSCHLÜSSEN**
DEVICE AND METHOD FOR OPENING OR CLOSING CONTAINERS USING SCREW CLOSURES
DISPOSITIF ET PROCÉDÉ D'OUVERTURE ET DE FERMETURE DE RÉCIPIENTS AU MOYEN DE FERMETURES FILETÉES

(30) Priorität: 28.11.2007 DE 102007057284
(43) Veröffentlichungstag der Anmeldung: 25.08.2010
(73) Patentinhaber: Krones AG, 93073 Neutraubling (DE)
(72) Erfinder: ZEPF, Georg, 93095 Hagelstadt (DE); SCHÖNFELDER, Markus, 93059 Regensburg (DE)
(74) Vertreter: Hannke, Christian
(86) Internationale Anmeldenummer: PCT/EP2008/066389
(87) Internationale Veröffentlichungsnummer: WO 2009/068633

(56) Entgegenhaltungen:
- EP-A- 0 989 089
- EP-A- 1 529 750
- EP-A- 1 669 321
- WO-A-2004/007291

## Beschreibung

Die Erfindung betrifft eine Vorrichtung sowie ein Verfahren zum Öffnen oder Verschließen von Behältnissen mittels Schraubverschlüssen.

Eine Vorrichtung dieser Art ist bereits aus der WO 2005 /054113 A1 bekannt. Die dort vorgeschlagene Vorrichtung weist mehrere auf einer geschlossenen Bahn umlaufende Verschließköpfe auf, von denen jeder eine gesteuerte auf- und zubewegbare Greifzange aufweist. Jeder dieser Greifzangen ist jeweils ein Steuerorgan zugeordnet. Unter jedem Verschließkopf ist ein Gefäßhalter befestigt, der an einem Rotor angeordnet ist und in dem das Behältnis drehfest eingespannt ist. Wie diese drehfeste Einspannung genauer gestaltet ist, ist der WO 2005 / 054113 A1 nicht zu entnehmen.

Die EP 0989089 B1 offenbart ein Werkzeug zum Greifen eines Kragens, der von dem Hals einer Plastikflasche vorsteht. Dieses Werkzeug enthält einen Hauptkörper mit einer Innenkante, die im Wesentlichen die Form eines Kreisbogens aufweist. Der Durchmesser dieser Innenkante liegt dabei zwischen dem Durchmesser des Halses der Flasche und dem Durchmesser des Kragens. An dem Hauptkörper sind Einsätze fest angeordnet, die einen oder mehrere spitz zulaufende Vorsprünge tragen, die einstückig an den Einsätzen ausgebildet sind. Die spitz zulaufenden Vorsprünge sind dazu bestimmt, in den Kragen der Flasche einzustechen und somit im Zusammenwirken die Verdrehsicherung für die Flasche beim Auf-oder Abschrauben des Verschlusses zu bilden..

Eine derartige Verdrehsicherung mit spitz zulaufenden Vorsprüngen, die zum Einstechen in den Kragen der Flasche bestimmt sind, um die Flaschen beim Verschrauben des Verschlusses relativ gegen Verdrehen zu sichern eignet sich gut, um beim Verschrauben des Verschlusses ein Mitdrehen der Flasche zu verhindern. Nachteilig an der vorerwähnten Gestaltung gemäß der EP 0989089 B1 ist allerdings, dass der Weitertransport der Flaschen nach dem Verschrauben durch die spitz zulaufenden Vorsprünge der aus der EP 0989089 B1 bekannten Art, häufig behindert wird. So kann es beispielsweise auftreten, dass die Flaschen, wenn sie aus der Halterung mit den spitz zulaufenden Vorsprüngen entnommen werden sollen, an diesen hängen bleiben, weil sich die Vorsprünge entsprechend fest in den Kragen eingestochen haben. Die WO2004/007291 A1 offenbart eine Vorrichtung nach dem Oberbegriff des Anspruchs 1.

Der Erfindung liegt nun die Aufgabe zugrunde, eine Möglichkeit für das Verschrauben von Schraubverschlüssen auf Behältnissen zu schaffen, durch die einerseits beim Verschrauben das Behältnis gut gegen Verdrehen gesichert ist, andererseits aber die Einschränkungen zum Weitertransportieren der Behältnisse zumindest vermindert sind.

Erfindungsgemäß wird eine Vorrichtung gemäß Anspruch 1 vorgeschlagen. Ein erfindungsgemäßes Verfahren ist Gegenstand des Anspruchs 10. Bevorzugte Gestaltungen sind Gegenstand der Unteransprüche.

Es wird also insbesondere eine Vorrichtung zum Öffnen und/oder Verschließen von Behältnissen mittels Schraubverschlüssen vorgeschlagen. Derartige Behältnisse können beispielsweise Flaschen, insbesondere Kunststoff- bzw. PET-Flaschen, sein. Diese Behältnisse - und die Art der Behältnisse bezieht sich im Übrigen auch auf vorteilhafte Ausgestaltungen des erfindungsgemäßen Verfahrens - können beispielsweise Flaschen sein, die im Bereich ihres Flaschenhalses einen Kragen haben, der von diesem Hals abragt. Ein solcher Kragen kann beispielsweise nach Art einer Ringplatte ausgebildet sein, der radial innen an den Flaschenhals angeformt ist.

Die erfindungsgemäße Vorrichtung weist wenigstens einen Verschließkopf für das Greifen und Verdrehen des Schraubverschlusses gegenüber dem Behältnis auf. Ein solcher Verschließkopf kann beispielsweise drehbar in einer horizontalen Lagerbrücke gelagert sein. Es kann vorgesehen sein, dass die Vorrichtung eine Vielzahl derartiger Verschließköpfe aufweist, die beispielsweise entlang einer Kreisbahn umfangsmäßig verteilt angeordnet sein können. Dabei kann vorgesehen sein, dass jeder dieser Verschließköpfe drehbar in einer horizontalen Lagerbrücke gelagert ist.

Weiter kann vorgesehen sein, dass der Verschließkopf oder jeder der Verschließköpfe eine aus mehreren, z. B. doppelhebelartigen Greifarmen aufgebaute Greifzange umfasst. Solche Greifarme können beispielsweise um eine horizontale Achse schwenkbar angeordnet sein. Weiter kann vorgesehen sein, dass solche Greifarme, beispielsweise unten, mit einer oder mehreren Greifbacken versehen sind. Überdies kann vorgesehen sein, dass der Verschließkopf angetrieben ist, und zwar insbesondere motorisch angetrieben ist. Beispielsweise kann der Verschließkopf bzw. jeder Verschließkopf mittels eines Servomotors angetrieben sein.

Alternativ kann beispielsweise auch vorgesehen sein, dass der bzw. die Verschließköpfe mechanisch durch Hysteresekupplungen angetrieben werden. Es kann also insbesondere wahlweise ein Hystereseantrieb oder ein Servoantrieb vorgesehen sein, wobei selbstverständlich auch weitere Antriebsarten bei bevorzugten Ausgestaltungen gegeben sein können.

Die erfindungsgemäße Vorrichtung weist ferner eine Abstützeinrichtung zum Abstützen des Behältnisses während des Verdrehens des Schraubverschlusses auf. Diese Abstützeinrichtung bildet einen Abstützbereich aus. Dieser Abstützbereich ist insbesondere so, dass er für das direkte in-Kontakt-Treten mit dem Behältnis beim Abstützen des Behältnisses ausgebildet ist, bzw. dass das Behältnis bei diesem Abstützen direkt mit diesem Abstützbereich in Kontakt tritt. Das kann beispielsweise so sein, dass das Behältnis mit einem Kragen, wie einem ringscheibenförmiger Kragen, der im Bereich des Halses des Behältnisses angeordnet ist, versehen ist und die Abstützeinrichtung für das Abstützen der entsprechenden Flasche bzw. des Behältnisses dieses Kragens ausgebildet ist. So kann die Abstützeinrichtung beispielsweise eine zweite Platte aufweisen oder von einer solchen gebildet werden.

Dabei kann vorgesehen sein, dass der Abstützbereich an dieser zweiten Platte ausgebildet ist. Eine solche zweite Platte kann beispielsweise als Ringabschnitt bzw. Ringsegment ausgebildet sein, wobei ein solches Ringsegment variierende Innen- und Außendurchmesser aufweisen kann. Ein solches Ringsegment kann beispielsweise dafür ausgebildet sein, den Kragen einer Flasche von unten stützend zu greifen. Ein solches Ringsegment kann beispielsweise mit Laschen versehen sein, die nach radial innen vorstehen und für das Untergreifen eines Kragens der erwähnten Art bestimmt sind.

Es kann vorgesehen sein, dass die Abstützeinrichtung mit einem oder mehreren Federelementen versehen ist. Beispielsweise kann die Abstützeinrichtung eine zweite Platte der genannten Art aufweisen, wobei auf dieser zweiten Platte eine federelastische Auflage, wie beispielsweise eine Auflage aus Schaumgummi oder dergleichen, vorgesehen ist. Dabei kann vorgesehen sein, dass der angesprochene Kragen einer Flasche sich auf dieser Schaumgummiauflage bzw. federelastischen Auflage abstützen kann, so dass diese einfedert.

Die Vorrichtung weist ferner eine Verdrehsicherungseinrichtung für das Behältnis auf. Mittels dieser Drehsicherungseinrichtung soll insbesondere verhindert werden, dass das Behältnis während des Verdrehens des Schraubverschlusses mitdreht. Diese Drehsicherungseinrichtung weist wenigstens einen spitz zulaufenden Vorsprung auf. Dieser wenigstens eine spitz zulaufende Vorsprung ist gemäß der Erfindung relativbeweglich gegenüber einem das Behältnis beim Abstützen unterstützend kontaktierenden Oberflächenabschnitt des Abstützbereiches angeordnet. Der bzw. die spitz zulaufenden Vorsprünge sind dabei insbesondere zum Einstechen in den Kragen eines Behältnisses vorgesehen, wobei das Behältnis vorzugsweise eine Flasche ist und der Kragen vom Flaschenhals abragt.

Bei vorteilhaften Ausgestaltungen weist die Verdrehsicherungseinrichtung mehrere spitz zulaufende Vorsprünge auf, die fest miteinander verbunden sind. Dies kann beispielsweise so sein, dass die spitz zu laufenden Vorsprünge fest an einer ersten Platte angeordnet sind. Es kann aber auch vorgesehen sein, dass die spitz zulaufenden Vorsprünge fest an einer Abstützeinrichtung angeordnet sind, wie beispielsweise an der bereits erwähnten zweiten Platte. Bei einer derartigen Gestaltung ist dabei insbesondere vorgesehen, dass der Oberflächenabschnitt des Abstützbereiches, der dafür bestimmt ist, mit dem Behältnis bzw. dem Kragen zum Abstützen in Kontakt zu treten, relativbeweglich gegenüber dem Abschnitt der Abstützeinrichtung angeordnet ist, an welchem die spitz zulaufenden Vorsprünge fest angeordnet sind. Dies kann beispielsweise so sein, dass die spitz zulaufenden Vorsprünge an einer zweiten Platte, wie beispielsweise einer zweiten Platte der erwähnten Art, fest angeordnet sind, bzw. die erste Platte und die zweite Platte identisch sind.

Dabei kann vorgesehen sein, dass auf dieser Platte ein oder mehrere Federelemente angeordnet sind, wie beispielsweise eine federelastische Auflage. Eine derartige federelastische Auflage kann beispielsweise aus Schaumgummi sein oder aus Kunststoff oder Metall oder einem anderen geeigneten Werkstoff. Dabei ist insbesondere vorgesehen, dass bei der Aufnahme der Flasche bzw. des Behältnisses, diese bzw. dieses auf den federelastischen Elementen bzw. der federnden Auflage abgelegt wird, und zwar insbesondere im Bereich ihres Kragens. Dabei federt dann diese Auflage ein und zwar so weit, dass die zulaufenden Vorsprünge in den Kragen einstechen. Wenn dann die Flasche von der Aufnahmeeinrichtung entfernt werden soll, unterstützen die Federelemente die Trennung von spitz zulaufenden Vorsprüngen und Kragen. Astelle einer federnden bzw. federelastischen Auflage können auch andersgeartete Federelemente vorgesehen sein. Alternativ zu der beispielhaft vorbeschriebenen Ausführungsvariante kann aber auch vorgesehen sein, dass die Relativbeweglichkeit des Oberflächenabschnitts des Aufnahmebereichs gegenüber den spitz zulaufenden Vorsprüngen nicht über Federelemente, sondern über eine Relativverstellung von den im Wesentlichen jeweils starren Elementen erreicht wird. Dies kann beispielsweise so sein, dass die spitz zulaufenden Vorsprünge - wie bereits erwähnt - fest an einer ersten Platte angeordnet sind und diese erste Platte relativbeweglich gegenüber einer zweiten Platte ist, an welcher der Abstützbereich bzw. der Oberflächenabschnitt des Abstützbereichs, der für das in-Kontakt-Treten mit dem Behältnis bzw. dem Kragen des Behältnisses ausgebildet ist, angeordnet ist.

Dabei kann insbesondere vorgesehen sein, dass die zweite Platte Durchbrüche oder Aussparungen aufweist, durch welche die spitz zulaufenden Vorsprünge durchtreten können, um in den Kragen einzustechen. Bei der beispielhaften Ausführungsform mit einer federelastischen Auflage kann diese mit Aussparungen oder Durchbrüchen für das Durchtreten der spitz zulaufenden Vorsprünge ausgebildet sein.

In vorteilhafter Ausgestaltung ist dabei bei der erfindungsgemäßen Vorrichtung vorgesehen, dass die zweite Platte in vertikaler Richtung oberhalb der ersten Platte angeordnet ist. Vorzugsweise ist vorgesehen, dass der Verschließkopf und/oder ein Greifarm des Verschließkopfes und / oder eine Greifbacke und/oder eine Zange des Verschließkopfes relativbeweglich gegenüber der zweiten Platte bzw. dem Abstützbereich bzw. dem genannten Oberflächenabschnitte des Abstützbereiches ist, und zwar insbesondere relativbeweglich in vertikaler Richtung, und die Relativverstellung des bzw. der spitz zulaufenden Vorsprünge gegenüber der zweiten Platte bzw. gegenüber dem Abstützbereich über die Relativverstellung des Verschließkopfes bzw. der Greifzange bzw. eines Greifarms des Verschließkopfes bzw. einer Greifbacke gegenüber der zweiten Platte bzw. gegenüber dem genannten Oberflächenabschnitts des Abstützbereiches gesteuert ist.

Dies kann beispielsweise so sein, dass eine Ansteuerungseinrichtung für die Ansteuerung des Verschließkopfes bzw. der Greifzange bzw. der Greifbacken vorgesehen ist, welche eine vertikale Höhenverstellung bewirken kann und dass in Abhängigkeit der damit eingestellten Höhenposition die spitz zulaufenden Vorsprünge in vertikaler Richtung ihre Höhenstellung verändern. Anzumerken ist, dass dies insbesondere für Ausführungsvarianten gilt, bei denen eine Relativverstellung der spitz zulaufenden Vorsprünge gegenüber dem Oberflächenabschnitt des Abstützbereichs für das in-Kontakt-Treten mit dem Behältnis bzw. mit dem Kragen des Behältnisses nicht über Federelemente bzw. eine federelastische Auflage bewirkt wird, sondern durch Verstellung von jeweils starren Elementen relativ zueinander.

Es kann auch vorgesehen sein, dass eine Gestaltung für das Ansteuern der spitz zulaufenden Vorsprünge anders als vorbeschrieben ausgebildet ist, wie beispielsweise als mechanische Ansteuerung oder als elektrische Ansteuerung oder als pneumatische Ansteuerung oder als magnetische Ansteuerung oder als eine Kombination der vorgenannten Ansteuerungsarten. Beispielsweise kann auch vorgesehen sein, dass die spitz zulaufenden Vorsprünge bzw. deren Höhenstellung elektromechanisch angesteuert wird bzw. werden.

Gemäß einer besonders vorteilhaften Ausgestaltung ist als Antrieb für die Schraubbewegung des Verschließkopfes bzw. der Greifzangen ein Servomotor vorgesehen. Es kann aber auch vorgesehen sein, dass der genannte Antrieb mittels Hysteresekupplungen erfolgt.

Beim Verschließen des Schraubverschlusses auf dem Behältnis wird vorzugsweise ein konstantes Drehmoment erzeugt, das auf die Verschlusskappe wirkt.

Es wird ferner ein Verfahren zum Öffnen oder Verschließen von Behältnissen mittels Schraubverschlüssen gemäß Anspruch 10 vorgeschlagen. Dabei ist insbesondere vorgesehen, dass das Behältnis zu einer Abstützeinrichtung verbracht wird und dort mittels dieser Abstützeinrichtung abgestützt wird. Die Abstützeinrichtung kann beispielsweise derart sein, wie es bereits oben beschrieben ist. Das Behältnis kann dabei insbesondere einen bereits erwähnten Kragen aufweisen und als bereits erwähnte Flasche, insbesondere PET-Flasche oder Glasflasche, gestaltet sein. Dabei kann also insbesondere vorgesehen sein, dass das Behältnis so verbracht wird, dass sich der Kragen des Behältnisses auf der zweiten Platte, die beispielsweise wie an anderer Stelle dieser Offenbarung beschrieben sein kann, abstützt. Parallel oder zeitlich danach stechen spitz zulaufende Vorsprünge einer Verdrehsicherung in einen Abschnitt des Behältnisses - insbesondere von unten - ein. Dieser Abschnitt kann insbesondere ein bereits erwähnter Kragen sein. Während der Einstichbewegung wird der Abstützbereich bzw. die Abstützfläche relativ gegenüber dem bzw. den spitz zulaufenden Vorsprüngen bewegt.

Der Schraubverschluss wird gegriffen, was anschließend oder bereits vorher erfolgen kann, und wird auf dem Gewindehals des Behältnisses verschraubt.

Anschließend werden die spitz zulaufenden Vorsprünge der Verdrehsicherung von dem Abschnitts des Behälter entfernt, wobei während der Bewegung zum Entfernen des bzw. der spitz zulaufenden Vorsprünge der Abstützbereich, insbesondere die Abstützfläche, relativ gegenüber dem bzw. den spitz zulaufenden Vorsprüngen bewegt wird, und zwar insbesondere in vertikaler Richtung.

Anzumerken ist, dass die spitz zulaufenden Vorsprünge beispielsweise Spikes sein können. Sie können beispielsweise rotationssymmetrisch sein oder im Querschnitt eckig oder andere geeignete Formen haben.

Im Folgenden sollen Ausführungsbeispiele der Erfindung anhand der beigefügten Figuren näher erläutert werden, ohne dass hierdurch die Ausführungsbeispiele beschränkt sein sollen. Dabei zeigt:
- Fig. 1a, 1b, 1c: verschiedene Ansichten einer ersten, beispielhaften erfindungsgemäßen Ausführungsform; und
- Fig. 2a, 2b, 2c: verschiedene Ansichten einer zweiten, beispielhaften erfindungsgemäßen Ausführungsform.

Figur 1 zeigt eine erste, beispielhafte Ausführungsform einer beispielhaften erfindungsgemäßen Vorrichtung 1 zum Öffnen oder Verschließen von Behältnissen mittels Schraubverschlüssen in teilweiser schematischer Ansicht. Dabei zeigt Fig. 1a eine Sicht entlang der Linie A - A aus Fig. 1c. Ebenso zeigt auch Fig. 2a eine Sicht entlang der Linie A - A aus Fig. 2c .

Diese Vorrichtung weist einen in den Figuren 1a, 1b, 1c nicht dargestellten Verschließkopf für das Greifen und Verdrehen des Schraubverschlusses gegenüber dem Behältnis auf. Ferner weist die Vorrichtung 1 eine Abstützeinrichtung 10 zum Abstützen des Behältnisses während des Verdrehens des Schraubverschlusses auf. Darüber hinaus weist die Vorrichtung 1 eine Verdrehsicherung 12 zum Verhindern eines Mitdrehens des Behältnisses während des Verdrehens des Schraubverschlusses auf. Die Abstützeinrichtung 10 bildet einen Abstützbereich 14 für das in-Kontakt-Treten mit dem Behältnis zum Abstützen des Behältnisses aus. Da das Behältnis in vorteilhafter Ausgestaltung eine Flasche ist, wird im Folgenden von einer Flasche gesprochen. Diese Flasche weist im Bereich ihres Flaschenhalses einen Ringflansch auf, über welchen sich die Flasche auf dem Abstützbereich 10 abstützt.

Der Abstützbereich 14 bildet zumindest einen Oberflächenabschnitt 16 aus, der unmittelbar mit Ringflansch bzw. dem Kragen der Flasche in Kontakt tritt, wenn die Flasche sich auf den Abstützbereich 14 abstützt.

Die Verdrehsicherungseinrichtung 12 weist mehrere spitz zulaufende Vorsprünge 18 auf. Diese spitz zulaufenden Vorsprünge sind insbesondere Spikes. Die spitz zulaufenden Vorsprünge 18 sind hier so ausgebildet, dass sie nach Art einer Pyramide gestaltet sind, die von vier dreieckigen Seiten gebildet wird. Es können beispielsweise vier oder drei oder auch mehr als vier solcher spitz zulaufender Vorsprünge 18 vorgesehen sein, die insbesondere in einer horizontalen Ebene positioniert sind.

Die spitz zulaufenden Vorsprünge 18 sind relativbeweglich gegenüber dem Oberflächenabschnitt 16 des Abstützbereiches 14 angeordnet. Die vorstehende Figurenbeschreibung zum Ausführungsbeispiel gemäß den Figuren 1a, 1b sowie 1c trifft in vorteilhafter Weise auch auf die Gestaltung den Figuren 2a, 2b und 2c zu.

Beim Ausführungsbeispiel gemäß den Figuren 1a, 1b und 1c weist die Abstützeinrichtung 10 eine zweite Platte 20 auf, an welcher der Oberflächenabschnitt 16 ausgebildet wird. Diese zweite Platte 20 ist fest angeordnet und insbesondere nicht höhenverstellbar. Die zweite Platte 20 dient als Auflage für die Flasche bzw. deren Kragen. Sie kann beispielsweise nach Art eines Haltesterns ausgebildet sein. Ferner ist bei der Gestaltung gemäß den Figuren 1a, 1b sowie 1c eine erste Platte 22 vorgesehen. Diese erste Platte 22 ist vertikal unterhalb der zweiten Platte 20 angeordnet und relativ zur zweiten Platte 20 verstellbar, und zwar insbesondere in vertikaler Richtung. An der ersten Platte 22 werden die bereits angesprochenen spitz zulaufenden Vorsprünge bzw. Spikes 18 ausgebildet. Diese ragen vertikal nach oben von der ersten Platte 22 ab. Die erste Platte 22 ist an einer Welle 28 schwenkbar gelagert.

Die zweite Platte 20 ist mit Ausnehmungen 24 versehen, durch welche die spitz zulaufenden Vorsprünge bzw. Spikes 18 ragen können, um in den Kragen einer Flasche einzustechen. Diese Gestaltung ermöglicht, dass der Kragen der Flasche auf der zweiten Platte 20 abgestützt wird, wobei gleichzeitig die spitz zulaufenden Vorsprünge 18 in diesen Kragen einstechen und somit die Flasche gegen Verdrehen sichern. Um nun die spitz zulaufenden Vorsprünge 18 aus dem Kragen wieder zu entfernen, kann die erste Platte 22 mit den spitz zulaufenden Vorsprüngen 18 nach unten relativ zur zweiten Platte 20 wegbewegt werden. Der Kragen und somit die Flasche wird dabei durch die zweite Platte 20 daran gehindert, mit den Spikes 18 mitbewegt zu werden, so dass sich diese letztgenannten aus bzw. von dem Kragen lösen.

Zur Ansteuerung der Höhenverstellung der spitz zulaufenden Vorsprünge 18 kann eine Einrichtung 26 vorgesehen sein, die bewirkt, dass die Hubelemente für die Bewegung des Verschließelementes bzw. des Schraubverschlusses mit der Hubbewegung der Spikes 18 gekoppelt ist. Es kann aber auch vorgesehen sein, dass eine fremde Ansteuerung über separate mechanische, elektrische, pneumatische, magnetische Elemente oder dergleichen für die Spikes 18 erfolgt.

Die Platte 22 mit den Spikes 18 ist beweglich.

Die Gestaltung gemäß den Figuren 2a, 2b und 2c unterscheidet sich von der Gestaltung gemäß den Figuren 1a, 1b und 1c insbesondere dadurch, dass dort die spitz zulaufenden Vorsprünge bzw. Splines 18 nicht angesteuert bzw. bewegt werden bzw. nicht angesteuert bzw. bewegt werden müssen, um sie in den Kragen einer auf der Abstützeinrichtung 10 zu positionieren bzw. positionierten Flasche einstechen zu lassen. Dort ist nämlich ein im Wesentlichen starres Halteteil 30 für das Abstützen der Flasche vorgesehen, an welchem die spitz zu laufenden Vorsprünge 18 festangeordnet sind. Auf diesem Halteteil 30, das hier als Platte gestaltet ist, ist eine (feder)elastische Auflage 32, wie Schaumgummiauflage, an der der Oberflächenabschnitt 16 des Abstützbereichs 14 ausgebildet wird. Wenn die Flasche mit ihrem Kragen auf dem Oberflächenabschnitt 16 des Abstützbereichs 14 positioniert wird, federt die elastische Auflage ein und die in deren Durchbrüchen bzw. Ausnehmungen 34 positionierten spitz zulaufenden Vorspünge 18 treten heraus und stechen in den Kragen der Flasche ein. Wenn die Flasche wieder entnommen wird, unterstützt die Kraft der sich entspannenden Feder(auflage) das Lösen der spitz zulaufenden Vorspünge 18 aus dem Kragen.

Bei der Gestaltung gemäß den Fig. 1a bis 1c können die spitz zulaufenden Vorsprünge auch als gesteuerte Splines bezeichnet werden und bei der Gestaltung gemäß den Fig. 2a bis 2c können die spitz zulaufenden Vorsprünge auch als verdeckte Splines bezeichnet werden.

## Patentansprüche

1. Vorrichtung zum Öffnen oder Verschließen von Behältnissen mittels Schraubverschlüssen, wobei diese Vorrichtung wenigstens einen Verschließkopf für das Greifen und Verdrehen des Schraubverschlusses gegenüber dem Behältnis aufweist, sowie eine Abstützeinrichtung (10) zum Abstützen des Behältnisses während des Verdrehens des Schraubverschlusses und eine Verdrehsicherungseinrichtung (12) für das Behältnis zum Verhindern eines Mitdrehens dieses Behältnisses während des Verdrehens des Schraubverschlusses, und wobei die Abstützeinrichtung (10) einen Abstützbereich (14) für das in-Kontakt-Treten mit dem Behältnis beim Abstützen des Behältnisses ausbildet,
**dadurch gekennzeichnet, dass**
die Verdrehsicherungseinrichtung (12) wenigstens einen spitz zulaufenden Vorsprung (18) aufweist und dieser wenigstens eine spitz zulaufende Vorsprung (18) relativbeweglich gegenüber einem das Behältnis beim Abstützen unterstützend kontaktierenden Oberflächenabschnitt (16) des Abstützbereiches (14) angeordnet ist.

2. Vorrichtung nach Anspruch 1, **dadurch gekennzeichnet, dass** die Verdrehsicherungseinrichtung (12) mehrere spitz zulaufende Vorsprünge (18) aufweist, die fest miteinander verbunden sind.

3. Vorrichtung nach einem der vorangehenden Ansprüche, **dadurch gekennzeichnet, dass** der bzw. die spitz zulaufende Vorsprünge (18) fest an einer ersten Platte (22) angeordnet sind.

4. Vorrichtung nach einem der vorangehenden Ansprüche, **dadurch gekennzeichnet, dass** die spitz zulaufenden Vorsprünge (18) entlang eines Kreisbogens angeordnet sind.

5. Vorrichtung nach einem der vorangehenden Ansprüche, **dadurch gekennzeichnet, dass** der Abstützbereich (14) an bzw. von einer zweiten Platte (20) ausgebildet wird.

6. Vorrichtung nach einem der Ansprüche 1, 2 **dadurch gekennzeichnet, dass** der Abstützbereich (14) an bzw. von einem elastischen Teil (32) ausgebildet wird oder über wenigstens ein Federelement (32) gelagert ist.

7. Vorrichtung nach einem der vorangehenden Ansprüche, **dadurch gekennzeichnet, dass** die erste Platte (22) bzw. der oder die spitz zulaufenden Vorsprünge (18) relativbeweglich zur zweiten Platte (20) bzw. zum Abstützbereich (14) angeordnet sind.

8. Vorrichtung nach einem der vorangehenden Ansprüche, **dadurch gekennzeichnet, dass** der Verschließkopf wenigstens eine Greifzange für das Greifen des Schraubverschlusses des Behältnisses zum Verschrauben desselben aufweist.

9. Vorrichtung nach einem der vorangehenden Ansprüche, **dadurch gekennzeichnet, dass** der Verschließkopf und /oder die wenigstens eine Greifzange relativbeweglich gegenüber der zweiten Platte (20) bzw. dem Abstützbereich (14) bzw. dem genannten Oberflächenabschnitt (16) des Abstützbereiches (14) ist und die Relativverstellung des bzw. der spitz zulaufenden Vorsprünge (18) gegenüber der zweiten Platte (20) bzw. gegenüber dem Abstützbereich (14) über die Relativverstellung des Verschließkopfes bzw. der Greifzange gegenüber dem genannten Oberflächenabschnitt (16) des Abstützbereiches (14) gegenüber der zweiten Platte (20) gesteuert ist.

10. Verfahren zum Öffnen oder Verschließen von Behältnissen mittels Schraubverschlüssen mit den Schritten:
- Verbringen des Behältnisses zu einer Abstützeinrichtung (10) und Abstützen des Behältnisses mittels dieser Abstützeinrichtung (10), wobei beim Abstützen ein Abstützbereich (14), insbesondere Abstützfläche (16), dieser Abstützeinrichtung (10) das Behältnis unterstützend kontaktiert;
- Einstechen von spitz zulaufenden Vorsprüngen (18) einer Verdrehsicherungseinrichtung (12) in einen Abschnitt des Behältnisses, wobei während der Einstechbewegung der Abstützbereich (14), insbesondere Abstützfläche (16), relativ gegenüber dem bzw. den spitz zulaufenden Vorsprüngen (18) bewegt wird;
- Greifen des Schraubverschlusses und Verdrehen des Schraubverschlusses auf dem Gewindehals des Behältnisses;
- Entfernen der spitz zulaufenden Vorsprünge (18) der Verdrehsicherungseinrichtung (12) von dem Abschnitt des Behältnisses, wobei während der Bewegung zum Entfernen des bzw. der spitz zulaufenden Vorsprünge (18) der Abstützbereich (14), insbesondere die Abstützfläche (16), relativ gegenüber dem bzw. den spitz zulaufenden Vorsprüngen (18) bewegt wird.

## Claims

1. An apparatus for the opening or closing of containers by means of screw tops, wherein this apparatus has at least one closure head for the gripping and rotation of the screw top with respect to the container, and a support device (10) for supporting the container during the rotation of the screw top and a rotation-prevention device (12) for the container to prevent joint rotation of this container during the rotation of the screw top, and wherein the support device (10) forms a support area (14) for coming into contact with the container during the support of the container, **characterized in that** the rotation-prevention device (12) has at least one projection (18) tapering to a point and this at least one projection (18) tapering to a point is arranged so as to be movable relative to a surface portion (16) of the support area (14) which contacts the container in a supporting manner during the support.

2. An apparatus according to claim 1, **characterized in that** the rotation-prevention device (12) has a plurality of projections (18) which taper to a point and which are joined to one another in a fixed manner.

3. An apparatus according to one of the preceding claims, **characterized in that** the projection or projections (18) tapering to a point is or are arranged on a first plate (22) in a fixed manner.

4. An apparatus according to any one of the preceding claims, **characterized in that** the projections (18) tapering to a point are arranged along an arc of a circle.

5. An apparatus according to any one of the preceding claims, **characterized in that** the support area (14) is formed on or by a second plate (20).

6. An apparatus according to one of claims 1, 2, **characterized in that** the support area (14) is formed on or by a resilient part (32) or is mounted by way of at least one spring element (32).

7. An apparatus according to any one of the preceding claims, **characterized in that** the first plate (22) or the projection or projections (18) tapering to a point is or are arranged so as to be movable relative to the second plate (20) or to the support area (14) respectively.

8. An apparatus according to any one of the preceding claims, **characterized in that** the closure head has at least one pair of gripping pliers for gripping the screw top of the container in order to screw on the latter.

9. An apparatus according to any one of the preceding claims, **characterized in that** the closure head and/or the at least one pair of gripping pliers is or are movable relative to the second plate (20) or to the support area (14) or the aforesaid surface portion (16) of the support area (14) respectively, and the movement of the projection or projections (18) tapering to a point relative to the second plate (20) or to the support area (14) is controlled by way of the movement of the closure head or the gripping pliers relative to the aforesaid surface portion (16) of the support area (14) relative to the second plate (20).

10. A method of opening or closing containers by means of screw tops, with the steps:
- bringing the container to a support device (10) and supporting the container by means of this support device (10), wherein during the supporting a support area (14), in particular a support face (16), of this support device (10) contacts the container in a supporting manner;
- piercing a portion of the container by projections (18) - tapering to a point - of a rotation-prevention device (12), wherein during the piercing movement the support area (14), in particular the support face (16), is moved relative to the projection or projections (18) tapering to a point;
- gripping the screw top and rotating the screw top on the threaded neck of the container;
- removing the projections (18) - tapering to a point
- of the rotation-prevention device (12) from the portion of the container, wherein during the movement to remove the projection or projections (18) tapering to a point the support area (14), in particular the support face (16), is moved relative to the projection or projections (18) tapering to a point.

## Revendications

1. Système d'ouverture ou de fermeture de récipients au moyen de bouchons filetés, ledit système comportant au moins une tête de fermeture pour la saisie et la rotation du bouchon fileté par rapport au récipient, ainsi qu'un dispositif de soutien (10) pour le soutien du récipient pendant la rotation du bouchon fileté et un dispositif de blocage de rotation (12) du récipient, pour empêcher une rotation solidaire dudit récipient pendant la rotation du bouchon fileté, et le dispositif de soutien (10) formant une zone d'appui (14) pour la mise en contact avec le récipient pendant le soutien du récipient,
**caractérisé**
**en ce que** le dispositif de blocage de rotation (12) présente au moins une saillie (18) effilée en pointe et en ce que ladite ou lesdites saillies (18) effilées en pointe sont disposées de manière à être déplaçables par rapport à une partie de surface (16) de la zone d'appui (14) en contact d'appui avec le récipient pendant le soutien.

2. Système selon la revendication 1, **caractérisé en ce que** le dispositif de blocage de rotation (12) comporte plusieurs saillies (18) effilées en pointe qui sont fixement raccordées entre elles.

3. Système selon l'une des revendications précédentes, **caractérisé en ce que** la ou les saillies (18) effilées en pointe sont fixement disposées sur une première plaque (22).

4. Système selon l'une des revendications précédentes, **caractérisé en ce que** les saillies (18) effilées en pointe sont disposées le long d'un arc de cercle.

5. Système selon l'une des revendications précédentes, **caractérisé en ce que** la zone d'appui (14) est formée sur ou par une deuxième plaque (20).

6. Système selon la revendication 1 ou la revendication 2, **caractérisé en ce que** la zone d'appui (14) est formée sur ou par une pièce élastique (32) ou est montée sur au moins un élément élastique (32).

7. Système selon l'une des revendications précédentes, **caractérisé en ce que** la première plaque (22) ou la ou les saillies (18) effilées en pointe sont disposées de manière à être déplaçables par rapport à la deuxième plaque (20) ou à la zone d'appui (14).

8. Système selon l'une des revendications précédentes, **caractérisé en ce que** la tête de fermeture comporte au moins une pince de préhension pour la saisie du bouchon fileté du récipient, afin de visser celui-ci.

9. Système selon l'une des revendications précédentes, **caractérisé en ce que** la tête de fermeture et / ou la ou les pinces de préhension est déplaçable par rapport à la deuxième plaque (20) ou à la zone d'appui (14) ou à ladite partie de surface (16) de la zone d'appui (14), et **en ce que** le déplacement relatif de la ou des saillies (18) effilées en pointe par rapport à la deuxième plaque (20) ou par rapport à la zone d'appui (14) est commandé par le déplacement relatif de la tête de fermeture ou de la pince de préhension par rapport à ladite partie de surface (16) de la zone d'appui (14) ou par rapport à la deuxième plaque (20).

10. Procédé d'ouverture ou de fermeture de récipients au moyen de bouchons filetés, comprenant les étapes suivantes :
- amenée du récipient vers un dispositif de soutien (10) et soutien du récipient au moyen dudit dispositif de soutien (10), une zone d'appui (14), en particulier une surface d'appui (16) dudit dispositif de soutien (10) entrant en contact d'appui avec le récipient pendant le soutien du récipient ;
- perforation par des saillies (18) effilées en pointe d'un dispositif de blocage de rotation (12) dans une partie du récipient, la zone d'appui (14), en particulier la surface d'appui (16), étant déplacée par rapport à la ou aux saillies (18) effilées en pointe pendant le mouvement de perforation ;
- saisie du bouchon fileté et rotation du bouchon fileté sur le col fileté du récipient ;
- retrait des saillies (18) effilées en pointe du dispositif de blocage de rotation (12) hors de la partie du récipient, la zone d'appui (14), en particulier la surface d'appui (16) étant déplacée par rapport à la ou aux saillies (18) effilées en pointe pendant le mouvement de retrait de la ou des saillies (18) effilées en pointe.
